# FASCICULE DE BREVET EUROPEEN

(11) **EP 1 084 062 B1**
(45) Date de publication et mention de la délivrance du brevet: **11.09.2002**
(21) Numéro de dépôt: 99922030.4
(22) Date de dépôt: 04.06.1999
(51) Int. Cl.: B65D 47/20, B65D 75/58

(54) **DISPOSITIF D'OUVERTURE/FERMETURE NOTAMMENT POUR CONTENANT A PAROI SOUPLE ET CONTENANT A PAROI SOUPLE ET EMBOUT TUBULAIRE ASSOCIES A UN TEL DISPOSITIF**
ÖFFNUNGS-UND VERSCHLUSSVORRICHTUNG FÜR FLEXIBLE BEHÄLTER UND BEHÄLTER VERSEHEN MIT EINER SOLCHEN VORRICHTUNG
OPENING/CLOSING DEVICE IN PARTICULAR FOR CONTAINER WITH FLEXIBLE WALL AND CONTAINER WITH FLEXIBLE WALL ASSOCIATED WITH SAID DEVICE

(30) Priorité: 04.06.1998 WO PCT/CH98/00243
(43) Date de publication de la demande: 21.03.2001
(73) Titulaire: Reitzel (Suisse) S.A., 1860 Aigle (CH)
(72) Inventeur: HUGUENIN, Freddy, CH-2126 Les Verrières (CH)
(74) Mandataire: Ganguillet, Cyril
(86) Numéro de dépôt international: CH9900242
(87) Numéro de publication internationale: WO99062785

(56) Documents cités:
- BE-A- 634 474
- DE-U- 7 425 331
- US-A- 4 938 386
- US-A- 5 339 982
- US-A- 5 402 919

## Description

La présente invention concerne un dispositif d'ouverture/fermeture, notamment pour contenant à paroi souple, comportant un embout tubulaire en matériau déformable et convenant à être rendu solidaire du contenant par une extrémité et présentant à l'autre extrémité deux lèvres parallèles déterminant une fente rectiligne de déversement. Elle concerne également un contenant à paroi souple ainsi qu'un embout tubulaire associés à un tel dispositif.

Les industriels font actuellement un effort pour diminuer la quantité de matière des emballages, pour des raisons non seulement économiques, mais également écologiques. La mise sur le marché d'emballages souples de recharge va dans ce sens.

Cependant, les emballages souples présentent certains inconvénients pour le consommateur. En particulier, le consommateur doit soit transvaser le contenu de l'emballage souple dans un emballage primaire, soit s'accommoder des caractéristiques peu pratiques de ce type d'emballage: risque d'accident quand il est plein et d'affaissement quand il est entamé, esthétique douteuse, etc..

D'autre part, les dispositifs de fermeture de ces emballages sont généralement mal adaptés à une utilisation de son contenu directement depuis l'emballage souple, notamment lorsqu'il s'agit de contenus liquides ou pâteux.

Le but de la présente invention est de proposer un dispositif d'ouverture/fermeture, en particulier pour contenant à paroi souple, qui réponde mieux que les dispositifs connus aux conditions indiquées ci-dessus, d'un maniement simple et rapide, ménageant un écoulement facile et rapide, présentant une bonne étanchéité en position fermée et d'un prix de revient réduit.

Dans ce but la présente invention a pour objet un dispositif d'ouverture/fermeture, notamment pour contenant à paroi souple, comportant un embout tubulaire en matériau déformable, solidaire du contenant par une extrémité et présentant à l'autre extrémité deux lèvres parallèles déterminant une fente rectiligne de déversement, ce dispositif comportant en outre un guide tubulaire rigide associé à l'embout et des moyens pour fixer rigidement et de manière amovible le guide et l'embout l'un à l'autre par leurs bases, ledit guide tubulaire comportant des moyens agencés pour coopérer avec l'embout pour forcer les lèvres de la fente dans des positions écartées.

De préférence, les lèvres de l'embout sont scellées de façon que le contenant soit parfaitement étanche avant la première ouverture de l'embout.

Diverses formes d'exécution du dispositif font l'objet des revendications 3 à 17.

L'invention a également pour objet un contenant à paroi souple et un embout tubulaire associés à un tel dispositif, tel que revendiqués aux revendications 18 et 19.

On va décrire ci-après à titre d'exemples des formes d'exécution préférées et différentes variantes de l'objet de l'invention en se référant au dessin annexé dont:
les figures 1, 2 et 3 sont respectivement des vues en coupe latérale et frontale, et en plan de dessus d'une première forme d'exécution,
la figure 4 est une vue en perspective d'une partie du dispositif des figures 1 à 3,
la figure 5 est une vue en perspective éclatée de l'embout et du guide tubulaire selon les figures 1 à 4 avec différents éléments auxiliaires,
les figures 6 et 7 sont des vues correspondant aux figures 1 et 2 montrant l'embout pourvu d'un siphon,
les figures 8, 9 et 10 sont respectivement des vues en coupe latérale et frontale, et en plan de dessus d'une seconde forme d'exécution,
la figure 11 est une vue en perspective d'une partie du dispositif des figures 8 à 10,
les figures 12, 13, 14 et 15 sont des vues en perspective de différentes réalisations d'un support de contenant,
les figures 16 et 17 sont des vues schématiques partielles d'une troisième forme d'exécution du dispositif selon l'invention, l'embout étant présenté en position fermée à la figure 16 et en position ouverte à la figure 17,
la figure 18 est une vue schématique de l'élément-guide du dispositif des figures 16 et 17, illustrant de façon détaillée l'agencement des organes d'actionnement de l'ouverture de l'embout,
la figure 19 est une vue schématique illustrant l'insertion d'un support entre l'élément-guide des figures 16 et 17 et le sachet,
la figure 20 est une vue en perspective d'un contenant muni de son support et de l'élément-guide des figures 16 et 17,
les figures 21 et 22 sont des vues schématiques de variantes d'exécution de l'élément-guide illustré aux figures 16 et 17,
la figure 23 est une vue en perspective d'un exemple d'embout destiné au dispositif selon l'invention,
la figure 24 est une vue de dessus de l'embout de la figure 23,
la figure 25 est une vue depuis dessous de l'embout de la figure 23,
la figure 26 est une coupe longitudinale de l'embout de la figure 23 selon le plan médian A-A de l'embout déterminé par la fente de l'embout,
la figure 27 est une coupe transversale de l'embout de la figure 23 selon un plan médian B-B perpendiculaire à la direction de la fente de l'embout, et
la figure 28 représente le détail D de la figure 27 à plus grande échelle.

De façon générale le dispositif représenté aux figures 1, 2 et 3 comporte un guide tubulaire rigide 1 portant un couvercle basculant 2, et un embout 3, également de forme tubulaire, engagé dans le guide 1 et fixé à ce dernier. L'embout 3 est en une pièce, en une matière plastique mince et souple, fermé à sa partie supérieure. Il se prolonge vers le bas, à l'extérieur du guide 1 par une structure cannelée 4, représentée à la figures 3 en forme de losange, servant à la fixation par soudage d'un contenant ou d'un sachet à paroi souple (figures 12 à 15). Le guide 1 et l'embout 3 solidaire du contenant, sont reliés l'un à l'autre de manière amovible, ces moyens de liaison assurant en même temps le montage de l'ensemble sur une collerette de support ou de suspension rigide 5.

Le guide tubulaire 1 avec son couvercle 2, et le support 5, sont des éléments destinés à être utilisés à demeure, alors que des embouts 3 fixés par l'embase 4 à des contenants ou sachets seront vendus séparément à titre de recharges destinées à être rapportées sur les éléments 1 et 5.

De manière plus précise, le guide tubulaire 1 présente deux ailes parallèles 6 entre lesquelles est ménagée une échancrure 7 et qui sont munies de logements cylindriques ou de bossages 8 coopérant avec des moyens complémentaires 9, par exemple deux nervures perpendiculaires 10 (figure 1) formées dans le couvercle basculant 2 pour assurer son pivotement et constituant trois positions privilégiées du couvercle, à savoir une position de fermeture, une position d'ouverture à 180° par rapport à la position de fermeture et une position intermédiaire à 90° permettant la mise en place du guide tubulaire sur l'embout.

Le couvercle 2 est une pièce allongée, de section rectangulaire, solidaire d'une partie inférieure arrondie (voir figure 4) avec un bec 11 à l'avant pour faciliter le mouvement de fermeture, avec un prolongement 12 en arrière de l'axe de pivotement pour faciliter le mouvement d'ouverture, ce prolongement présentant sur son côté inférieur à la figure 1 une surface incurvée 13 jouant le rôle de came. Les faces inférieures du couvercle 2 présentent un logement 14 limité latéralement par deux bourrelets 15, et des faces inclinées 16 s'appliquant en position de fermeture contre des faces correspondantes 17 de l'extrémité supérieure du guide 1.

La partie tubulaire souple de l'embout 3 est cylindrique à sa base et se rétrécit de part et d'autre d'un plan médian vers le haut de façon à former deux pans symétriques reliés par une arête rectiligne 18 à son sommet. Cette arête s'étend entre deux lèvres parallèles 19, scellées à leurs arêtes supérieures avant la première ouverture du contenant, et qui, en position de fermeture du couvercle, sont engagées entre les bourrelets 15.

A la figure 1, le couvercle 2 est représenté en traits mixtes en position ouverte. Le prolongement arrière 12 s'engage entre les ailes 6, la surface de came 13 appuie contre l'embout 3 dans un sens parallèle à l'arête 18 ce qui presse l'embout contre la ligne opposée du guide 1. Quand la position d'ouverture complète est atteinte, la partie plane 20 de la face arrière du couvercle est en appui contre l'embout. L'arête 18, qui s'est déchirée lors de la première ouverture, est alors scindée et les deux lèvres 19 se sont ouvertes comme on le voit selon le tracé en quadrilatère dessiné en traits mixtes à la figure 3, ce qui permet un déversement commode du contenu du contenant. On notera que les bourrelets longitudinaux des lèvres 19 sont interrompus au droit du milieu de l'arête 18 pour permettre aux lèvres de prendre la forme visible en traits mixtes à la figure 3

Comme on l'a déjà dit, l'embase 4 de l'embout 3 est prévue pour être soudée à la partie supérieure d'un contenant ou sachet à paroi souple tandis que le guide 1 est relié par des moyens de fixation amovible à cette embase. Aux figures 1 et 2 sont représentés des moyens de fixation à baïonnette 21 et 22 qui assurent que l'échancrure 7 du guide 1 soit orientée correctement par rapport à l'arête 8 de l'embout 3. D'autres moyens de fixation peuvent être prévus, par exemple engagement à cran, vissage, clipage. Initialement un embout fixé sur un contenant est fermé, les lèvres 19 étant jointes de façon étanche. Lors de la première utilisation, celles-ci s'ouvrent par arrachement puis se replacent en position jointive sous l'effet de bourrelets 15. A sa base le guide 1 présente une collerette 23 (figure 4) qui vient s'appuyer contre le bord d'une ouverture du support 5 lors de la mise en place du dispositif.

L'embout 3 peut être équipé de certains moyens auxiliaires tels que ceux représentés aux figures 5, 6 et 7. Ainsi à la figure 5 un segment de tube 24 avec des membranes déformables, en arcs, forme une soupape qui peut régler le retour du produit dans le contenant. Cet élément 24 est engagé dans un logement 25 de la base de l'embout. Un autre élément auxiliaire est un siphon 26 avec une collerette 27 qui peut aussi s'engager dans le logement 25 de manière que le corps du siphon soit situé à l'intérieur du contenant. Le siphon 26 est formé de deux pièces comme on le voit aux figures 5, 6 et 7. Il retient les restes de liquide contenus dans l'embout et empêche ainsi l'air de pénétrer lorsque l'on redresse le contenant après une utilisation. Comme autre élément auxiliaire (non représenté) on peut citer par exemple un tube plongeur assurant que le liquide se déversant par l'ouverture des lèvres 19 provienne du fond du contenant.

Une seconde forme d'exécution du dispositif est représentée aux figures 8 à 11, en reprenant les mêmes références que pour les figures 1 à 4.

Dans cette forme d'exécution, l'axe de pivotement du couvercle 2, également représenté en position verticale à la figure 8, est disposé plus bas que dans la forme d'exécution décrite, ce qui permet à la came 13 du couvercle d'attaquer l'embout à une position inférieure, qui se traduit par une force d'attaque plus importante. Il est ainsi possible de prévoir un scellement plus solide des lèvres de l'embout, ce qui évite par exemple que l'embout ne se descelle malencontreusement lorsqu'on saisit le contenant par l'embout.

De plus, l'embout de cette forme d'exécution comporte deux nervures latérales 40 s'étendant dans la partie médiane supérieure de l'embout. Ces nervures ont pour effet de forcer les lèvres 19 à bien se refermer lorsqu'on ferme le couvercle, ce qui a notamment pour effet de couper le flux du contenu lorsqu'il s'agit d'un produit pâteux.

Le dispositif représenté sur les figures 12 et 13 est muni d'un siphon 44 comportant une coupelle 45 et d'un manchon-frein agencé pour coulisser verticalement à l'intérieur d'une partie inférieure tubulaire 47 de l'embout 3, de façon à empêcher le retour du liquide.

Le dispositif et le contenant selon l'invention sont ainsi particulièrement bien adaptés pour contenir des produits liquides (par exemple jus de fruits) ou pâteux (par exemple ketchup, moutarde), qu'il s'agisse de produits alimentaires ou non.

Les figures 12 à 15 montrent différentes formes de contenants ou sachets et de supports. Les contenants peuvent être de différentes formes ou contenance et les supports de différentes structures. Cependant dans tous les cas le support comporte un col 5 avec une ouverture susceptible d'être serrée entre la collerette 23 du guide et l'embase 4 de l'embout. A la figure 12 le support 28 comporte deux pans 29 qui en position de repos sont obliques l'un par rapport à l'autre de sorte que le support peut être posé en position debout. Le contenant 30 à paroi souple est logé entre les pans 29 de sorte que par pression sur ces derniers, le liquide ou le produit pâteux est déversé.

La figure 13 montre un support 31 avec un montant arrière en forme de lame pourvu d'un oeillet 32 et d'un raccordement rigide au col 5. La base du montant forme un manchon 33 épousant la forme du contenant 34. Dans ce cas lorsque le couvercle 2 est en position ouverte, le support 31 doit être incliné pour que le liquide puisse se déverser. Il s'agit d'un système auto-presseur qui empêche le produit contenu de redescendre dans le contenant.

A la figure 14 le support 35 se réduit à une simple potence, avec base plate et une partie supérieure formant poignée. Le contenant 36 qui peut être de n'importe quelle forme est suspendu, comme d'ailleurs les autres supports, sous le col 5 de la potence par la liaison de l'embout avec le guide tubulaire.

Enfin la figure 15 montre un support à pression 37 analogue au support 28 mais de dimensions plus réduites en hauteur et un contenant 38 adapté à ces dimensions. Les contenants décrits peuvent contenir n'importe quel liquide, notamment des boissons ou autres liquides alimentaires ou non, mais aussi des produits fluides comme des sauces, des condiments, etc..

Selon un autre mode d'exécution représenté aux figures 16 à 20, le dispositif de l'invention comprend un guide tubulaire 50 comportant deux doigts 51, 51', disposés de façon diamétralement opposée à l'intérieur du guide, dans le plan médian de l'embout selon sa ligne de fente, et dont l'actionnement, selon le sens des flèches présentes sur les figures 16 et 17, est destiné à provoquer le déchirement de la fente 58 de l'embout 3' et son ouverture.

A cet effet, chacun des doigts comporte un élément 52, 52' faisant saillie à l'extérieur de l'élément-guide 50 à travers des orifices 53, 53'. Comme représenté schématiquement à la figure 18, les doigts 51, 51' peuvent être découpés dans un élément de forme tubulaire ou solidaires d'un élément de forme tubulaire 54, destiné à être inséré à l'intérieur de l'élément-guide 51, le dit élément tubulaire 54, une fois mis en place à l'intérieur de l'élément guide 51 dépassant vers le bas pour la fixation de l'ensemble élément guide 50 - doigts 51, 51' sur l'embase de l'embout. A cet effet, la partie inférieure de l'élément tubulaire 54 comporte des organes 55, 55' destinés à coopérer avec des organes correspondants de l'embase de l'embout 3', du type déjà décrit plus haut en regard du premier mode d'exécution du dispositif de l'invention, comme par exemple par encliquetage ou du type à baïonnette. L'ensemble est agencé, comme on l'a également déjà décrit, de façon à permettre son montage sur un support 56 comme représenté aux figures 19 et 20. Comme on le voit sur ces figures, un couvercle de protection 57, amovible ou fixé par une charnière à l'extrémité supérieure de l'élément guide 50, peut être prévu.

Comme représenté sur les figures 16 et 17, le déchirement et l'ouverture de l'embout s'obtiennent par une simple pression sur les poussoirs 52, 52'.

L'élasticité de l'embout, notamment lorsqu'il est réalisé en polyéthylène, est en principe suffisante pour qu'il se referme de lui-même lorsqu'on relâche la pression sur les poussoirs 52, 52'.

Toutefois, afin d'obtenir une bonne sécurité de fermeture, l'embout peut être réalisé comme représenté sur les figures 23 à 28.

Sur ces figures, on a représenté un embout 3' de forme tubulaire à base 70 ovale (figure 25), ce qui permet de diminuer les dimensions de l'embout et par conséquent les longueurs de soudage de l'embout sur le contenant.

Comme on le voit bien sur les figures 23 et 27, l'embout 3' comporte sur chacune de ses faces principales des nervures 71, 71', qui sont comprimées contre la paroi intérieure de l'élément guide 50 lors de l'ouverture de l'embout et qui, par conséquent, forcent l'embout à se refermer lorsque l'on interrompt la pression sur les poussoirs 52, 52' des doigts 51, 51'.

La fente de l'embout représenté sur les figures 23 à 28 est scellée lors de l'injection de l'embout (voir en particulier le détail de la figure 28). Il est bien entendu également possible de sceller cette fente postérieurement à son injection, par des moyens en soi connus.

L'élasticité de l'embout réalisé selon le mode d'exécution représenté sur les figures 23 à 28 est telle que, une fois que la fente 58 de l'embout à été déchirée, il n'est plus nécessaire de presser sur les poussoirs 52, 52' pour faire sortir la pâte ou le liquide du sachet. Il suffit en effet de comprimer le contenu du sachet, en pressant par exemple l'un contre l'autre les deux pans latéraux du support 56 représenté à la figure 20. La pression de la pâte ou du liquide contenu dans le sachet suffit alors à écarter les lèvres de la fente 58. Grâce aux nervures 71, 71', la fente se referme ensuite d'elle-même lorsqu'on relâche la pression sur le support 56.

Selon une première variante, représentée à la figure 21, du mode d'exécution qui vient d'être décrit, l'élément-guide peut comporter une partie inférieure 60 destinée à pouvoir être fixé sur l'embase de l'embout et une partie supérieure 61 pouvant être mise en rotation par rapport à la partie inférieure 60, la dite partie supérieure 61 étant munie à son extrémité supérieure d'une partie en forme de couvercle 62 dans laquelle est découpée une ouverture 63 destinée au passage de l'extrémité supérieure de l'embout. Le déchirement de l'embout et son ouverture s'obtiennent, dans ce cas, par la rotation de la partie supérieure 61 de l'élément guide.

Afin d'éviter un mouvement de torsion de la partie supérieure de l'embout, qui pourrait intervenir lorsqu'on fait tourner la partie 61 de l'élément guide, des éléments en forme de doigts 64, 64' solidaires de la partie inférieure 60 de l'élément-guide peuvent être interposés entre le bord de l'ouverture 63 du couvercle 62 et l'embout. Ces doigts 64, 64' restant fixes, ils empêchent un mouvement de torsion de la partie supérieure de l'embout lorsque l'on fait tourner la partie 61.

La présente invention permet ainsi de proposer des produits liquides ou pâteux conditionnés dans des contenants à parois souples, utilisant un minimum de matière et d'un encombrement minimum, analogues à des sachets de recharge, pratiques à utiliser et pouvant être utilisés tels quels, sans transvasage préalable dans un contenant usuel du type à paroi rigide. Comme on l'a vu, les contenants selon l'invention assurent une protection intégrale du produit qu'ils contiennent, même quand l'emballage est entamé, en particulier grâce au fait que le contenant est souple, donc déformable, et qu'il est agencé pour être suspendu. De plus, comme on l'a également décrit, son esthétique peut aisément être personnalisée. D'autre part, tant le contenant que l'embout de son système de fermeture sont conçus de manière à utiliser un minimum de matière, ce qui est avantageux à la fois pour le producteur et le consommateur, le guide tubulaire rigide 1 ou 50, ainsi que les supports 29, 34, 35, 37 et 56 n'étant pas destinés à être jetés, mais pouvant être réutilisés avec un nouveau contenant.

## Revendications

1. Dispositif d'ouverture/fermeture, notamment pour contenant à paroi souple, comportant un embout tubulaire en matériau déformable et convenant à être rendu solidaire du contenant par une extrémité et présentant à l'autre extrémité deux lèvres parallèles déterminant une fente rectiligne. de déversement, **caractérisé en ce qu'**il comporte en outre un guide tubulaire rigide (1, 50) associé à l'embout (3, 3') et des moyens pour fixer rigidement et de manière amovible le guide et l'embout l'un à l'autre par leurs bases, ledit guide tubulaire comportant des moyens agencés pour coopérer avec l'embout pour forcer les lèvres de la fente dans des positions écartées.

2. Dispositif selon la revendication 1, **caractérisé en ce que** les lèvres de l'embout sont scellées de façon que le contenant soit parfaitement étanche avant la première ouverture de l'embout.

3. Dispositif selon l'une des revendications 1 ou 2, **caractérisée en ce que** le guide tubulaire comporte des organes (51, 51') disposés de façon diamétralement opposée de part et d'autre de l'embout dans son plan médian selon sa ligne de fente (58), les dits organes étant munis de parties (52, 52') faisant saillie à l'extérieur du guide tubulaire et servant de poussoir à l'utilisateur pour provoquer la déchirure et/ou l'écartement des lèvres de l'embout.

4. Dispositif selon la revendication 3, **caractérisé en ce que** les organes (51, 51') sont solidaires d'un élément de forme tubulaire (54) destiné à être inséré à l'intérieur du guide tubulaire.

5. Dispositif selon la revendication 4, **caractérisé en ce que** le dit élément de forme tubulaire (54) comporte à sa partie inférieure des organes (55, 55') destinés à coopérer avec des organes correspondants de la base de l'embout (3') pour sa fixation à la base de l'embout.

6. Dispositif selon l'une des revendications 1 ou 2, **caractérisé en ce que** le guide tubulaire comporte une partie inférieure (60) destinée à pouvoir être fixée sur l'embase de l'embout et une partie supérieure (61) pouvant être mise en rotation par rapport à la partie inférieure (60), la dite partie supérieur (61) étant munie à son extrémité supérieure d'une partie en forme de couvercle (62) dans laquelle est découpée une ouverture (63) destinée au passage de l'extrémité supérieure de l'embout, la déchirure et/ou l'écartement des lèvres de l'embout s'obtenant par la rotation de la partie supérieure (61).

7. Dispositif selon l'une des revendications 1 ou 2, **caractérisé en ce qu'**il comporte un couvercle pivotant sur le guide tubulaire et coopérant en position ouverte avec la paroi de l'embout pour forcer les lèvres de la fente dans une position écartée.

8. Dispositif selon la revendication 7, **caractérisé en ce que** le guide tubulaire (1) et le couvercle basculant (2) comportent des moyens (8, 9) pour assurer le pivotement du couvercle et des organes (10) agencés pour constituer trois positions privilégiées du couvercle, à savoir une position de fermeture, une position d'ouverture à 180° par rapport à la position de fermeture et une position intermédiaire à 90° permettant la mise en place du guide tubulaire sur l'embout.

9. Dispositif selon l'une des revendications 7 ou 8, **caractérisé en ce que** le couvercle présente d'un côté de son axe de pivotement et dans sa face se rabattant sur le guide en position de fermeture, une cavité dont les bords s'engagent sur les lèvres de l'embout de manière à les maintenir en position fermée.

10. Dispositif selon l'une des revendications 7 à 9, **caractérisé en ce que** le guide présente deux ailes latérales parallèles munies de moyens de pivotement et le couvercle présente entre ses deux extrémités des moyens de pivotement complémentaires de ceux des ailes, qui coopèrent avec ceux-ci.

11. Dispositif selon la revendication 10, **caractérisé en ce que** le guide présente une échancrure entre les dites ailes.

12. Dispositif selon la revendication 10, **caractérisé en ce que** le couvercle présente, à son extrémité située au delà des moyens de pivotement, une surface en forme de came qui au moment de la rotation d'ouverture vient en contact avec la paroi de l'embout au voisinage d'une extrémité des lèvres et force ces dernières en position d'écartement en les maintenant dans cette position.

13. Dispositif de fermeture selon l'une des revendications précédentes, **caractérisé en ce que** les moyens de fixation du guide tubulaire à l'embout sont des moyens de vissage, de clipsage, d'engagement à cran, de chassage, ou de fixation à baïonnette.

14. Dispositif selon la revendication 13, **caractérisé en ce que** les dits moyens de fixation sont agencés pour monter l'ensemble contenant-embout et guide tubulaire sur un support rigide ou à pince, recouvrant les parois souples du contenant.

15. Dispositif selon l'une des revendications précédentes, **caractérisé en ce que** l'embout présente à sa base une forme facilitant sa liaison au contenant par soudage.

16. Dispositif selon l'une des revendications précédentes, **caractérisé en ce qu'**un élément auxiliaire est rattaché à l'embout de manière à se trouver à l'intérieur du contenant, cet élément auxiliaire étant un segment de tube coudé formant siphon, avec ou sans membrane de retenue du liquide dans le contenant, un tube plongeant dans le liquide, une membrane intérieure fonctionnant en soupape.

17. Dispositif selon l'une des revendications précédentes, **caractérisé en ce que** l'embout comporte sur sa surface extérieure au moins deux nervures latérales.

18. Contenant à paroi souple, **caractérisé en ce qu'**il est associé à un dispositif d'ouverture/fermeture selon l'une des revendications précédentes.

19. Embout tubulaire en matière déformable pour le dispositif selon l'une des revendications 1 à 17, **caractérisé en ce qu'**il comporte à sa base des moyens destinés à coopérer avec des moyens correspondants de l'embout pour fixer rigidement et de manière amovible le guide et l'embout l'un à l'autre par leurs bases et **en ce qu'**il comporte des nervures (71, 71') sur ses faces principales, disposées perpendiculairement à la direction de la fente de l'embout.

## Claims

1. An opening/closing device, in particular for a flexible-wall container, having a tubular nozzle piece made from deformable material and suitable for being fixed to the container by one end and having at the other end two parallel lips determining a rectilinear pouring slot, **characterised in that** it further comprises a rigid tubular guide (1, 50) associated with the nozzle (3, 3') and means for rigidly and removably fixing the guide and the nozzle to each other by their bases, the said tubular guide comprising means arranged to cooperate with the nozzle in order to force the lips of the slot into separated positions.

2. A device according to claim 1, **characterised in that** the lips of the nozzle are sealed so that the container is perfectly fluidtight before the first opening of the nozzle.

3. A device according to one of claims 1 or 2, **characterised in that** the tubular guide comprises members (51, 51') disposed so as to be diametrically opposite on each side of the nozzle in its mid-plane along its slot line (58), the said members being provided with parts (52, 52') projecting outside the tubular guide and serving as a pusher for the user to cause the tearing and/or separation of the lips of the nozzle.

4. A device according to claim 3, **characterised in that** the members (51, 51') are fixed to a tubular-shaped element (54) intended to be inserted inside the tubular guide.

5. A device according to claim 4, **characterised in that** the said tubular-shaped element (54) has at its bottom part members (55, 55') intended to cooperate with corresponding members on the base of the nozzle (3') for fixing it to the base of the nozzle.

6. A device according to one of claims 1 or 2, **characterised in that** the tubular guide has a bottom part (60) intended to be able to be fixed to the base of the nozzle and a top part (61) able to be rotated with respect to the bottom part (60), the said top part (61) being provided at its top end with a part in the form of a cover (62) in which there is cut an opening (63) intended for the passage of the top end of the nozzle, the tearing and/or separation of the lips of the nozzle being obtained by the rotation of the top part (61).

7. A device according to one of claims 1 or 2, **characterised in that** it has a cover pivoting on the tubular guide and cooperating in the open position with the wall of the nozzle in order to force the lips of the slot into a separated position.

8. A device according to claim 7, **characterised in that** the tubular guide (1) and the tilting cover (2) have means (8, 9) for providing the pivoting of the cover and members (10) arranged so as to constitute three favoured positions of the cover, namely a closed position, a position of opening at 180° with respect to the closed position and an intermediate position at 90° enabling the tubular guide to be placed on the nozzle.

9. A device according to one of claims 7 or 8, **characterised in that** the cover has, on one side of its pivot axis and in its face folding onto the guide in the closed position, a cavity whose edges engage on the lips of the nozzle so as to maintain them in the closed position.

10. A device according to one of claims 7 to 9, **characterised in that** the guide has two parallel lateral flanges provided with pivoting means and the cover has between its two ends pivoting means complementary to those of the flanges, which cooperate with these.

11. A device according to claim 10, **characterised in that** the guide has a scallop between the said flanges.

12. A device according to claim 10, **characterised in that** the cover has, at its end situated beyond the pivoting means, a surface in the form of a cam which, at the time of the opening rotation, comes into contact with the wall of the nozzle close to one end of the lips and forces the latter into a position of separation whilst maintaining them in this position.

13. A closure device according to one of the preceding claims, **characterised in that** the means of fixing the tubular guide to the nozzle are screwing, snapping on, engagement with notch, wedging or bayonet fixing means.

14. A device according to claim 13, **characterised in that** the said fixing means are arranged to mount the container-nozzle and tubular guide assembly on a rigid support or one with a clamp, covering the flexible walls of the container.

15. A device according to one of the preceding claims, **characterised in that** the nozzle has at its base a shape facilitating its connection to the container by welding.

16. A device according to one of the preceding claims, **characterised in that** an auxiliary element is attached to the nozzle so as to be situated inside the container, this auxiliary element being an angled tube segment forming a siphon, with or without a membrane for retaining liquid in the container, a tube immersed in the liquid, and an internal membrane functioning as a valve.

17. A device according to one of the preceding claims, **characterised in that** the nozzle has at least two lateral ribs on its external surface.

18. A flexible-wall container, **characterised in that** it is associated with an opening/closing device according to one of the preceding claims.

19. A tubular nozzle made from deformable material for the device according to one of claims 1 to 17, **characterised in that** it has at its base means intended to cooperate with corresponding means on the nozzle in order to rigidly and removably fix the guide and nozzle to each other by their bases and **in that** it comprises ribs (71, 71') on its principal faces, disposed perpendicular to the direction of the slot in the nozzle.

## Patentansprüche

1. Vorrichtung zum Öffnen/Verschließen, insbesondere für einen Behälter mit flexibler Wand, die einen röhrenförmigen Stutzen aus verformbarem Material umfaßt und sich dazu eignet, mit einem Ende mit dem Behälter fest verbunden zu werden, und die an dem anderen Ende zwei parallele Lippen aufweist, welche einen geradlinigen Spalt zum Ausgießen definieren, **dadurch gekennzeichnet daß** sie außerdem eine mit dem Stutzen (3, 3') verbundene starre röhrenförmige Führung (1, 50) und Mittel umfaßt, um die Führung und den Stutzen mit ihren Basen starr und lösbar aneinander zu befestigen, wobei die röhrenförmige Führung Mittel aufweist, die vorgesehen sind, um mit dem Stutzen zusammenzuwirken, um die Lippen des Spalts in beabstandete Positionen zu zwingen.

2. Vorrichtung nach Anspruch 1, **dadurch gekennzeichnet, daß** die Lippen des Stutzens derart versiegelt sind, daß der Behälter vor dem ersten Öffnen des Stutzens vollkommen dicht ist.

3. Vorrichtung nach einem der Ansprüche 1 oder 2, **dadurch gekennzeichnet, daß** die röhrenförmige Führung Organe (51, 51') aufweist, die diametral gegenüberliegend auf beiden Seiten des Stutzens in seiner Mittelebene entlang seiner Spaltlinie (58) angeordnet sind, wobei diese Organe mit Teilen (52, 52') versehen sind, die an der Außenseite der röhrenförmigen Führung vorspringen und dem Benutzer als Drücker dienen, um das Aufreißen und/oder die Beabstandung der Lippen des Stutzens zu bewirken.

4. Vorrichtung nach Anspruch 3, **dadurch gekennzeichnet, daß** die Organe (51, 51') mit einem röhrenförmigen Element (54) einstückig sind, das dazu bestimmt ist, in das Innere der röhrenförmigen Führung eingefügt zu werden.

5. Vorrichtung nach Anspruch 4, **dadurch gekennzeichnet, daß** das röhrenförmige Element (54) an seinem unteren Teil Organe (55, 55') aufweist, die dazu bestimmt sind, mit entsprechenden Organen der Basis des Stutzens (3') zu seiner Befestigung an der Basis des Stutzens zusammenzuwirken.

6. Vorrichtung nach einem der Ansprüche 1 oder 2, **dadurch gekennzeichnet, daß** die röhrenförmige Führung einen unteren Teil (60), der dazu bestimmt ist, an dem Unterteil des Stutzens befestigt zu werden, und einen oberen Teil (61) umfaßt, der in Bezug auf den unteren Teil (60) gedreht werden kann, wobei dieser obere Teil (61) an seinem oberen Ende mit einem deckelförmigen Teil (62) versehen ist, in den eine Öffnung (63) geschnitten ist, die zur Durchführung des oberen Endes des Stutzens bestimmt ist, wobei das Aufreißen und/oder die Beabstandung der Lippen des Stutzens durch das Drehen des oberen Teils (61) erreicht wird.

7. Vorrichtung nach einem der Ansprüche 1 oder 2, **dadurch gekennzeichnet, daß** sie auf der röhrenförmigen Führung einen Klappdeckel aufweist, der in geöffneter Position mit der Wand des Stutzens zusammenwirkt, um die Lippen des Spalts in eine beabstandete Position zu zwingen.

8. Vorrichtung nach Anspruch 7, **dadurch gekennzeichnet, daß** die röhrenförmige Führung (1) und der Klappdeckel (2) Mittel (8, 9), um das Schwenken des Deckels zu gewährleisten, und Organe (10) aufweisen, die vorgesehen sind, um drei bevorzugte Positionen des Deckels herzustellen, nämlich eine Verschlußposition, eine Öffnungsposition bei 180° in Bezug auf die Verschlußposition und eine Zwischenposition bei 90°, die das Anordnen der röhrenförmigen Führung auf dem Stutzen gestattet.

9. Vorrichtung nach einem der Ansprüche 7 oder 8, **dadurch gekennzeichnet, daß** der Deckel auf einer Seite seiner Schwenkachse und in seiner Fläche, die in der Verschlußposition der Führung zugewandt ist, eine Vertiefung aufweist, deren Ränder die Lippen des Stutzens in Eingriff nehmen, um sie in der geschlossenen Position zu halten.

10. Vorrichtung nach einem der Ansprüche 7 bis 9, **dadurch gekennzeichnet, daß** die Führung zwei seitliche parallele Flügel aufweist, die mit Schwenkmitteln versehen sind, und der Deckel zwischen seinen beiden Enden Schwenkmittel aufweist, die zu denen der Flügel komplementär sind und mit diesen zusammenwirken.

11. Vorrichtung nach Anspruch 10, **dadurch gekennzeichnet, daß** die Führung zwischen den Flügeln einen Ausschnitt aufweist.

12. Vorrichtung nach Anspruch 10, **dadurch gekennzeichnet, daß** der Deckel an seinem jenseits der Schwenkmittel gelegenen Ende eine nockenförmige Oberfläche aufweist, die im Moment der Drehung zur Öffnung mit der Wand des Stutzens in der Nähe eines Endes der Lippen in Berührung kommt und diese letzteren in eine Abstandsposition zwingt, wobei sie diese in dieser Position hält.

13. Verschlußvorrichtung nach einem der vorhergehenden Ansprüche, **dadurch gekennzeichnet, daß** die Mittel zur Befestigung der röhrenförmigen Führung an dem Stutzen Mittel zur Verschraubung, zur Klemmung, zur Verrastung mit Rastkerbe, zum Einpressen oder zur Bajonettbefestigung sind.

14. Vorrichtung nach Anspruch 13, **dadurch gekennzeichnet, daß** die Befestigungsmittel vorgesehen sind, um die Gruppe Behälter-Stutzen und die röhrenförmige Führung an einem starren Halter oder einem Quetschhalter zu montieren, der die flexiblen Wände des Behälters bedeckt.

15. Vorrichtung nach einem der vorhergehenden Ansprüche, **dadurch gekennzeichnet, daß** der Stutzen an seiner Basis eine Form aufweist, die seine Verbindung mit dem Behälter durch Schweißen erleichtert.

16. Vorrichtung nach einem der vorhergehenden Ansprüche, **dadurch gekennzeichnet, daß** ein zusätzliches Element so an dem Stutzen angefügt ist, daß es sich im Innern des Behälters befindet, wobei dieses zusätzliche Element ein gebogener Rohrabschnitt, der einen Siphon bildet, mit oder ohne Membran zum Zurückhalten der Flüssigkeit in dem Behälter, ein in die Flüssigkeit tauchendes Rohr, eine als Ventil wirkende innere Membran ist.

17. Vorrichtung nach einem der vorhergehenden Ansprüche, **dadurch gekennzeichnet, daß** der Stutzen auf seiner Außenfläche mindestens zwei seitliche Rippen aufweist.

18. Behälter mit flexibler Wand, **dadurch gekennzeichnet, daß** er mit einer Vorrichtung zum Öffnen/Verschließen nach einem der vorhergehenden Ansprüche verbunden ist.

19. Röhrenförmiger Stutzen aus verformbarem Material für die Vorrichtung nach einem der Ansprüche 1 bis 17, **dadurch gekennzeichnet, daß** er an seiner Basis Mittel aufweist; die dazu bestimmt sind, mit entsprechenden Mitteln des Stutzens zusammenzuwirken, um die Führung und den Stutzen mit ihren Basen starr und lösbar aneinander zu befestigen, und daß er auf seinen Hauptseiten Rippen (71, 71') aufweist, die senkrecht zur Richtung des Spalts des Stutzens angeordnet sind.
